# EUROPÄISCHE PATENTSCHRIFT

(11) **EP 0 205 930 B1**
(45) Veröffentlichungstag und Bekanntmachung des Hinweises auf die Patenterteilung: **06.02.1991**
(21) Anmeldenummer: 86106909.4
(22) Anmeldetag: 21.05.1986
(51) Int. Cl.: G08B 26/00, G08B 29/06

(54) **Einbruchmeldeanlage**
Burglary detection system
Système pour la détection de cambriolage

(30) Priorität: 24.05.1985 DE 3518861
(43) Veröffentlichungstag der Anmeldung: 30.12.1986
(73) Patentinhaber: SIEMENS AKTIENGESELLSCHAFT, 80333 München (DE)
(72) Erfinder: Schreyer, Karlheinz, Dipl.-Ing. (FH), D-8190 Wolfratshausen (DE)

(56) Entgegenhaltungen:
- EP-A- 0 004 912
- EP-A- 0 067 339
- DE-A- 2 147 022
- DE-A- 2 305 009
- DE-A- 2 341 087

## Beschreibung

Die Erfindung bezieht sich auf eine Einbruchmeldeanlage mit einer Zentrale, an die mehrere gleichstromüberwachte Meldeleitungen mit jeweils zumindest einem Einbruchmelder angeschlossen sind, mit Abfrage- und Meßeinrichtungen zur regelmäßigen Abfrage der jeweiligen Meldeleitung auf ihren augenblicklichen Meßwert, mit Speicher, in die verschiedene Soll-Meßwerte einschreibbar sind, und Vergleichseinrichtungen zum Vergleichen des abgefragten Meßwerts mit gespeicherten Soll-Meßwerten, wobei jeweils der abgefragte Meßwert mit einem Ruhe-Sollwert verglichen wird.

Aus der DE-A-2 305 009 ist ein Überwachungssystem mit einer Zentralstation und mehreren Außenstationen bekannt, bei dem durch Vergleich der erfaßten Daten (Zustände) mit gespeicherten Daten bei Abweichung von einem vorbestimmten Grenzwert eine Alarmgabe erfolgen kann.

Die DE-A-2-341 087 beschreibt eine automatische Brand-meldeanlage, bei der die einzelnen Brandmelder einer Meldeleitung von der Zentrale aus der Reihe nach zyklisch auf ihren jeweiligen analogen Meldermeßwert abgefragt werden, wobei der jeweilige Melder einzeln identifizierbar ist. Die bekannte Anlage bezieht sich auf eine Brandmeldeanlage, die nicht gleichstromüberwacht wird. Aus dieser Anlage ist bekannt, die jeweiligen Melder auf ihre Meldermeßwerte von der Zentrale aus abzufragen. Dabei kann auch eine Störung erkannt und angezeigt werden, wenn beispielsweise der Meldermeßwert unterhalb einer bestimmten Stufe oder oberhalb einer bestimmten Stufe des Arbeitsbereichs des Feuermelders liegt. Die bekannte Anlage kann jedoch nichts über die Ursachen der Störungen und somit auch nichts aus über eine Störung, die von einem Kurzschluß oder einem Leitungsbruch hervorgerufen ist, aussagen.

In der EP-A-0 004 912 ist eine Gefahrenmeldeanlage beschrieben, bei der eine Leitungsunterbrechung oder ein Kurzschluß als Störung erkannt werden kann ; diese Erkennung wird jedoch nicht besonders geoffenbart. Bei der bekannten Gefahrenmeldeanlage ist wesentlich, die erkannte Störung, die auch von einem Melderplatz mit einem nicht belegten Melder herrühren kann, nicht zu einer Störungsanzeige zu führen, wenn im Speicher festgehalten ist, daß der Melderplatz nicht mit einem Melder belegt ist. Dieser Gefahrenmeldeanlage liegt jedoch eine andere Aufgabe und somit auch eine andere Lösung zugrunde.

Gleichstromüberwachte Einbruchmeldeanlagen lösen im scharfgeschalteten Zustand einen Alarm aus, wenn auf einer Primärleitung eine Abweichung vom Ruhestromwert für eine bestimmte Zeit ansteht. Einschlägige Normen fordern dabei, daß Alarm ausgelöst werden muß, wenn die Primärleitung länger als eine Sekundevon ihremRuhekriterium abweicht. Dabei werden solche Anlagen auch auf Sabotage überwacht, d.h., es wird auch ein Alarm ausgelöst, wenn im scharfgeschalteten Zustanddie Primärleitung kurzgeschlossen oder aufgetrennt wird. Üblicherweise unterscheidet sich das von einem ausgelösten Melder gelieferte Alarmsignal nicht vom Alarmsignal, das durch einen Kurzschluß oder einen Leitungsbruch hervorgerufen wird. Das Alarmkriterium, das auf der betreffenden Meldeleitung ansteht, weist jedoch im allgemeinen bei Alarmeinen Meßwert auf, der sich vom Meßwert bei Leitungsbruch oder Kurzschluß unterscheidet.

Aufgabe der Erfindung ist es, die Sicherheit und Zuverlässigkeit einer eingangs beschriebenen Einbruchmeldeanlage zu verbessern. Dabei soll die Sabotagesicherheit erhöht und Störungen sehr früh erkannt werden.

Diese Aufgabe wird bei einer oben beschriebenen Einbruchmeldeanlage mit den kennzeichnenden Merkmalen des Anspruchs 1 gelöst.

Durch diese Maßnahmen wird die Sabotagesicherheit verbessert. Bei scharfgeschaltetem Zustand der Einbruchmeldeanlage bzw. der betreffenden Meldeleitungen wird viel schneller ein Alarm abgegeben als bisher üblich, z.B. schon nach 0,2 Sekunden, wenn an einer der Meldeleitungen manipuliert wird, d.h. wenn die Primädeitung kurzgeschlossen oder unterbrochen wird.

Eine noch bessere Sabotagesicherheit wird erreicht, wenn zweckmäßigerweise auch in unscharfem Zustand der Einbruchmeldeanlage eine Sabotagemeldung (Störung) erkannt und angezeigt wird, sobald der zweite Zähler seinen vorgewählten Zählerstand erreicht. Es wird also schon wesentlich früher erkannt, wenn an der Gefahrenmeldeanlage sabotiert wurde, nicht erst, wenn versucht wird, die Anlage scharfzuschalten. Üblicherweise behindert dann erst die sabotierte Meldeleitung das Scharfschalten und die Störung wird erkannt.

In einer vorteilhafter Weiterbildung der Erfindung wird die Störsicherheit erhöht, indem mit einem zusätzlichen Zähler Störungen, beispielsweise durch einstreuende Störfelder, die auf der Meldeleitung auftreten, erkannt und angezeigt werden. Der zusätzliche Zähler für Leitungsstörungen erhöht jeweils seinen Wert um Eins, wenn der abgefragte Meßwert bei Abweichung vom Ruhe-Sollwert alternierend um den Ruhe-Sollwert schwankt. Wenn also Störimpulse auftreten, die einen Meßwert auf der Leitung ergeben, der einmal oberhalb und einmal unterhalb des Ruhe-Sollwertbereiches liegt. Länger anhaltende Störungen, die im Alarmbereich liegen, würden nach einer gewissen Zeit zu einer Alarmauslösung führen. Da derartige Störungen aber nicht immer nur oberhalb oder unterhalb des Ruhebereichs liegen, sondern vielmehr ständig hin- und herwechseln, werden mit dem erfindungsgemäßen zusätzlichen Zähler derartige Meßwertschwankungen erkannt. Erreicht der zusätzliche Zähler einen vorwählbaren Zählerstand, so wird eine zusätzliche Störungsmeldung für die betreffende Meldeleitung abgegeben. Dabei kann es zweckmäßig sein, in Abhängigkeit von der Scharf/Unscharfschaltung der Anlage bzw. der betreffenden Meldeleitung für den zusätzlichen Zähler unterschiedliche Zählerstandswerte vorzuwählen. Zweckmäßigerweise wird man bei der Scharfschaltung den Zählerstandswert niedriger wählen als bei einer Unscharfschaltung. Das hat den Vorteil, daß Störeinflüsse frühzeitig, und zwar bevor ein Alarm ausgelöst wird, erkannt werden. Ist die Anlage unscharf geschaltet, so kann eine Störungsmeldung erfolgen, wenn die Meßwertschwankungen über die zulässige Zeit von beispielsweise einer Sekunde andauern. Im scharfgeschalteten Zustand wird man eine kürzere zulässige Zeit für die andauernden Meßwertschwankungen zulassen, um sicher zu gehen, daß rechtzeitig eine Störung der betreffenden Meldeleitung erkannt wird. Diese Maßnahmen haben zum anderen den Vorteil, daß Meldeleitungen, auf denen häufig kurzzeitige Störungen auftreten und angezeigt werden, überprüft werden können, um evtl. Abhilfe zu schaffen.

Eine zweckmäßige Weiterbildung der Erfindung ist dadurch gegeben, daß einerseits ein Alarmwert- Speicher vorgesehen ist, in den der abgefragte Meßwert bei Abweichung vom Ruhe-Sollwert eingegeben wird und der mit jeder weiteren Abfrage mit dem neu abgefragten Meßwert verglichen wird, wobei bei Ungleichheit der abgefragte Meßwert als neuer Alarmwert in den Alarmwertspeicher eingeschrieben wird, und daß andererseits ein weiterer Zähler für gleiche Alarmwerte vorgesehen ist, der jeweils um Eins erhöht wird, wenn der abgefragte Meßwert annähernd gleich dem gespeicherten Alarmwert ist. Ist der abgefragte Meßwert gleich dem Ruhe-Sollwert, so wird der Aiarmwertspeicher wieder auf Null gesetzt. Erreichtderweitere Zähler für gleiche Alarmwerte bei scharfgeschalteter Meldeanlage einen vorwählbaren Zählerstand, so wird eine Alarmmeldung abgegeben. Mit dieser Maßnahme ist es möglich, wesentlich schneller einen Alarm zu erkennen und anzuzeigen. Ist beispielsweise bei Scharfschaltung der Zähler für gleiche Alarmwerte auf einen ebenso niedrigen Zählerstandswert wie der Zähler für Drahtbruch/Kurzschluß eingestellt, so ist es möglich, innerhalb von 0,2 Sekunden eine gesicherte Alarmmeldung abzugeben gegenüber der geforderten Zeit von einer Sekunde.

Je nach Ausgestaltung der Erfindung können die entsprechenden Zähler und Speicher, also ein Zähler-und Speichersatz, für jede Meldelinie eigens vorgesehen sein. Um Speicher- und Zählerplätze einzusparen, ohne dabei die Zuverlässigkeit und Sicherheit der erfindungsgemäßen Einbruchmeldeanlage zu verringern, ist es vorteilhaft, einen Zähler- und Speichersatz für mehrere Meldeleitungen gemeinsam vorzusehen, wobei jeweils ein Zähler- und Speichersatz einer Meldeleitung zugeordnet wird, wenn der betreffende, abgefragte Meßwert vom Ruhe-Sollwert abweicht. Diese Zuordnung wird wieder aufgehoben, wenn auf der betreffenden Meldeleitung wieder Ruhe erkannt wird, d.h. wenn die abgefragten Meßwerte dem Ruhe-Sollwert entsprechen.

Die erfindungsgemäße Einbruchmeldeanlage ist zweckmäßigerweise mit einem Mikrokomputer ausgerüstet, der die Abfrage-, Meß- und Vergleichseinrichtungen aufweist und der über Busleitungen mit den einzelnen Zählern und Speichern verbunden ist. Dabei kann es zweckmäßig sein, die vorwählbaren Zählerstandswerte in einem dafür vorgesehenen Speicher einzuschreiben, so daß derZählerstandswert jeweils vom Zahlenwert im Speicher gebildet ist, der jeweils mit dem betreffenden Zählerstand verglichen wird. Darüberhinaus sind auch Kombinationen möglich, die die Zählerstände der verschiedenen Zähler miteinander in Beziehung bringen, um eine schnelle und zuverlässige Alarmgabe zu erzielen oder eine Störungsmeldung zu erreichen.

Anhand der Zeichnung wird die Erfindung im folgenden näher erläutert.

Dabei zeigen
Fig. 1 und 2 Meßwertsdiagramme und die
Fig. 3 ein Blockschaltbild eines möglichen Ausführungsbeispiels.

In Fig. 1 ist der Meßwert MW einer Meldeleitung über der Zeit t dargestellt. Solange der Meßwert im Ruhewertbereich RWB verläuft, ist die Einbruchmeldeanlage in Ordnung. Weicht der Meßwert vom Ruhemeßwertbereich ab, so wird nach einer gewissen Zeit, beispielsweise einer Sekunde, ein Alarm AL ausgelöst, wenn die Anlage scharfgeschaltet ist. In der Figur 1 ist durch Pfeile zur t-Achse angedeutet, daß die einzelnen Meldeleitungen regelmäßig auf ihren Meßwert abgefragt bzw. abgetastet werden. Zum Zeitpunkt t1 geht der Meßwert aus dem Ruhewertbereich RWB heraus und steht mindestens bis zum Zeitpunkt t2 an, so daß nach dieser Zeit ein Alarm AL abgegeben wird.

Treten nun bei herkömmlichen Anlagen auf einer Meldeleitung Störspannungen auf, so ergibt sich ein Meßwertsverlauf, wie er in Fig.2 dargestellt ist. Dort ist ebenfalls über der Zeit t der Meßwert MW aufgetragen. Zum Zeitpunkt t1 weicht der abgefragte Meßwert von seinem zulässigen Ruhewertbereich RWB ab und wechselt zum Zeitpunkt t2 vom oberhalb des Ruhewertbereichs liegenden Bereich in den darunterliegenden Bereich, zum Zeitpunkt t3 wechselt erwieder in den oberen Bereich, zum Zeitpunkt t4 in den unteren Bereich. Eine übliche Auswerteeinrichtung erkennt, daß vom Zeitpunkt t1 bis zum Zeitpunkt t5 der abgetastete Meßwert außerhalb des Ruhewertbereiches RWB lag und löst dann (zum Zeitpunkt t5) einen Alarm AL aus, der jedoch kein echter Alarm ist, sondem durch eine Störung hervorgerufen wird. Derartig auftretende Störungen können mit der erfindungsgemäßen Einbruchmeldeanlage gemäß den Merkmalen des Anspruchs 3 erkannt und angezeigt werden und führen dann nicht zu einem Fehlalarm.

In dem Blockschaltbild der Fig.3 ist ein mögliches Ausführungsbeispiel der erfindungsgemäßen Einbruchmeldeanlage gezeigt. An der Zentrale Z sind die einzelnen Meldeleitungen ML1 bis MLn angeschlossen, die über eine Multiplexeinrichtung MPX abgefragt werden. Die abgefragten Meßwerte MW der einzelnen Meldeleitungen werden über einen Analog-Digital-Wandler AD dem Mikrocomputer MC zugeführt, in dem die jeweiligen Meßwerte verarbeitet werden. Dem Mikrocomputer MC sind mehrere Anzeigeeinrichtungen nachgeschaltet, die sowohl einen Alarm melden als auch anzeigen (ANZ AL). Ein auf einer Meldeleitung auftretender Kurzschluß oder Drahtbruch wird gesondert angezeigt (ANZ K/D) und als Störung gemeldet. Eine zusätzliche Störungsmeldung wird gemeldet und angezeigt (ANZ ST) wenn auf einer Meldeleitung Störungen auftreten. Erfindungsgemäß sind dem Mikrocomputer MC über Datenleitungen (Datenbus DB) mehrere Speicher und Zähler zugeordnet. Dabei sind die Speicher SP1 bis SP3 und SP5 bis SP9 Speicher für Festwerte FW, die beispielsweise für eine Einbruchmeldeanlage nur einmal vorhanden sind. Die variablen Zellen VZ, die beispielsweise für jede Meldelinie ML1, ML2 usw. vorhanden sind, sind der Speicher SP4 und die Zähler Z1 bis Z3. In dem Speicher SP1 ist der Ruhesollwert MWR, im Speicher SP2 der Sollwert für Drahtbruch MWD und im Speicher SP3 der Sollwert für Kurzschluß MWK abgespeichert. In dem Speicher SP4 werden die Alarmwerte AW abgespeichert. Der abgefragte Meßwert wird mit dem Ruhe-Sollwert MWR, der im Speicher SP1 gespeichert ist, verglichen. Bei Abweichung wird der Zähler Z1 für Nicht-Ruhewert NRW um Eins erhöht. Der abgefragte Meßwert W wird gleichzeitig oder anschließend mit dem Sollwert für Drahtbruch MWD, der im Speicher SP2 abgespeichert ist, und mit dem Sollwert für Kurzschluß MWK, der im Speicher SP3 abgespeichert ist, verglichen. Ist der abgefragte Meßwert mit den Sollwerten für Drahtbruch oder Kurzschluß MWD oder MWK gleich, so wird der Zähler Z2 für KurzschlußlDrahtbruch KID um Eins erhöht. Entspricht der abgefragte Meßwert W dem Ruhe-Sollwert MWR, so werden die Zähler Z1, Z2 und die noch später erläuterten Zähler Z4 zurückgesetzt.

Der abgefragte, vom Ruhe-Sollwert MWR abweichende und keinem der Sollwerte für Drahtbruch und Kurzschluß (MWD und MWK) entsprechende Meßwert wird in den Speicher SP4 für Alarmwerte AW eingeschrieben und mit jeder Abfrage mit dem gespeicherten Wert für Alarmwerte AW verglichen. Bei Abweichung wird der abgefragte Meßwert erneut eingeschrieben. Ergibt der Vergleich annähernd Gleichheit, so wird der weitere Zähler Z4 für gleiche Alarmwerte GAW von Null nach Eins inkrementiert und bei wiederholter Gleichheit hochgezählt. Dem ZählerZ4 für gleiche Alarmwerte GAW ist der Speicher SP9 zugeordnet, in dem der Grenzzählerwert für gleiche Alarmwerte ZW GAW eingespeicherbar ist. Allen Zählern Z1 bis Z4 sind Speicher SP4 bis SP9 zugeordnet, in die die Grenzzählerwerte für die jeweiligen Zähler einspeicherbar sind. Die Zählerstände werden ständig mit den gespeicherten Zählerwerten verglichen. Erreicht ein Zähler seinen vorwählbaren Zählerstand, d.h. seinen entsprechenden Zählerwert, so wird wie oben beschrieben verfahren. Am Datenbus DB ist noch ein weitererZählerZ3 für Leitungsstörungen LST angeschlossen, dem zwei Speicher SP7 und SP8 zugeordnet sind, in die die Zählerwerte für Störungszahl scharf ZW STS und Störungszahl unscharf ZW STU eingespeichert werden.

Ein weiterer Speicher- und Zählersatz für variable Werte (variable Zellen) ist für eine zweite Meldeleitung ML2 angeordnet. Dies ist lediglich mit SPn, Zn usw. angedeutet.

## Patentansprüche

1. Einbruchmeldeanlage mit einer Zentrale (MC), an die mehrere gleichstromüberwachte Meldeleitungen (ML) mit jeweils zumindest einem Einbruchmelder angeschlossen sind, mit Abfrage- und Meßeinrichtungen zur regelmäßigen Abfrage der jeweiligen Meldeleitung auf ihren augenblicklichen Meßwert, mit Speicher (SP1 .. SP9), in die verschiedene Soll-Meßwerte einschreibbar sind, und Vergleichseinrichtungen zum Vergleichen des abgefragten Meßwerts mit gespeicherten Soll-Meßwerten, wobei jeweils der abgefragte Meßwert mit einem Ruhe-Sollwert verglichen wird, dadurch gekennzeichnet, daß
a) ein erster Zähler (Z1) für Nicht-Ruhewerte (NRW) vorgesehen ist, dessen Wert um Eins erhöht wird, wenn der abgefragte Meßwert (MW) vom Ruhe-Sollwert (MWR) um einen vorgebbaren Betrag abweicht, wobei in dem Fall der abgefragte Meßwert (MW) mit weiteren Sollwerten für Drahtbruch (MWD) und Kurzschluß (MWK) verglichen wird,
b) ein zweiter Zähler (Z2) für Drahtbruch/Kurzschluß (KID) vorgesehen ist, dessen Wert bei Gleichheit des abgefragten Meßwerts (MW) mit dem Drahtbruch-Sollwert (MWD) oder abgefragte Meßwerte (MW) mit dem Drahtbruch-Sollwert (MWD) oder dem Kurzschluß-Sollwert (MWK) um Eins erhöht wird,
c) Mittel (MC) vorhanden sind, die die Zähler (Z1, Z2,..) auf Null setzen, falls der abgefragte Meßwert (MW) dem Ruhe-Sollwert (NWR) entspricht,
d) Mittel (MC) vorgesehen sind, die bei scharfgeschalteter Meldeleitung eine Alarmmeldung (ANZ AL) für die betreffende Meldeleitung abgeben, wenn der erste oder der zweite Zähler (Z1 oder Z2) einen vorgebbaren Zählerstand (ZW NR ; ZW K/D) erreicht, wobei der Zählerstand (ZW K/D) des zweiten Zählers (Z2) niedriger als der Zählerstand (ZW NR) des ersten Zählers (Z1) gewählt ist.

2. Einbruchmeldeanlage nach Anspruch 1, dadurch gekennzeichnet, daß bei unscharf geschalteter Meldeleitung eine Störungsmeldung (ANZ K/D) für die betreffende Meldeleitung abgegeben wird, wenn der zweite Zähler (Z2) seinen vorgewählten Zählerstand (ZW K/D) erreicht.

3. Einbruchmeldeanlage nach Anspruch 1 oder2, dadurch gekennzeichnet, daß ein zusätzlicherZähler (Z3) für Leitungsstörungen (LST) vorgesehen ist, der jeweils um Eins erhöht wird, wenn der abgefragte Meßwert (MW) bei Abweichung vom Ruhe-Sollwert (NWR) alternierend um den Ruhe-Sollwert (NWR) schwankt, und daß eine zusätzliche Störungsmeldung (ANZ ST) für die betreffende Meldeleitung abgegeben wird, wenn der zusätzliche Zähler (Z3) (für Leitungsstörungen LST) einen vorwählbaren Zählerstand (ZW STS bzw. ZW STU) erreicht.

4. Einbruchmeldeanlage nach Anspruch 3, dadurch gekennzeichnet, daß in Abhängigkeit von der Scharf-/Unscharfschaltung für den zusätzlichen Zähler (Z3) (für Leitungsstörungen LST) unterschiedliche Zählerstandswerte (ZW STS bzw. ZW STU) vorwählbar sind, wobei der Zählerstandswert (ZW STS) bei Scharfschaltung niedriger gewählt ist als der Zählerstandswert (ZW STU) bei Unscharfschaltung.

5. Einbruchmeldeanlage nach einem der Ansprüche 1 bis 4, dadurch gekennzeichnet, daß ein Alarmwert-Speicher (SP4) vorgesehen ist, in dem der abgefragte Meßwert (MW) bei Abweichung vom Ruhe-Sollwert (NWR) eingeschrieben wird, daß mit jeder weiteren Abfrage der abgefragte Meßwert (MW) mit dem gespeicherten Alarmwert (AW) verglichen wird, daß bei Ungleichheit der abgefragte Meßwert (MW) als neuer Alarmwert (AW) in den Alarmwert-Speicher (SP4) eingeschrieben wird, daß ein weiterer Zähler (Z4) für gleiche Alarmwerte (GAW) vorgesehen ist, der um Eins erhöhtwird, wenn der abgefragte Meßwert annähernd gleich dem gespeicherten Alarmwert (AW) ist, und der auf Null gesetzt wird, wenn der abgefragte Meßwert (MW) dem Ruhe-Sollwert (MWR) entspricht,
und daß bei Scharfschaltung eine Alarmmeldung (ANZ AL) für die betreffende Meldeleitung abgegeben wird, wenn der weitere Zähler (Z4) für gleiche Alarmwerte (GAW) einen vorwählbaren Zählerstand (ZW GAW) erreicht.

6. Einbruchmeldeanlage nach Anspruch 5, dadurch gekennzeichnet, daß die einzelnen Zähler auf jeweils verschiedene Zählerstandswerte einstellbar sind.

7. Einbruchmeldeanlage nach Anspruch 5, dadurch gekennzeichnet, daß bei Scharfschaltung der weitere Zähler (Z4) für gleiche Alarmwerte (GAW) auf einen ebenso niedrigen Zählerstand (ZW GAW entspricht ZW K/D) wie der zweite Zähler (Z2) für Drahtbruch/Kurzschluß (K/D) eingestellt ist.

8. Einbruchmeldeanlage nach einem der Ansprüche 1 bis 7, dadurch gekennzeichnet, daß die Zähler und Speicher für jede Meldeleitung getrennt vorgesehen sind.

9. Einbruchmeldeanlage nach einem der Ansprüche 1 bis 7, dadurch gekennzeichnet, daß die Zählerspeicherfür mehrere Meldeleitungen gemeinsam vorgesehen sind, und daß jeweils ein Zähler dem Speichersatz einer Meldeleitung zugeordnetwird, wenn der betreffende abgefragte Meßwert vom Ruhe-Sollwert abweicht.

10. Einbruchmeldeanlage nach einem dervorhergehenden Ansprüche, dadurch gekennzeichnet, daß die vorwählbaren Zählerstandswerte von in dafürvorgesehenen Speichern einschreibbaren jeweiligen Zahlenwerten gebildet sind, die jeweils mit dem betreffenden Zählerstand verglichen werden, wobei die Abfrage-, Meß- und Vergleichseinrichtungen von einem Mikrocomputer (MC) gebildet sind, der mit den einzelnen Speichern (SP1 bis SP9) und Zählern (Z1 bis Z4) über eine Busleitung (DB) verbunden ist. Liste der 8ezugszeichen

## Claims

1. Intruder annunciation system comprising a control centre (MC), to which a plurality of annunciation circuits (ML) monitored on d.c. power supply are connected in each case to at least one intruder annunciator, comprising interrogation and measuring devices for regularly interrogating the respective annunciation circuit as to its instantaneous measured value, comprising memories (SP1..SP9), into which the various desired measured values can be written, and comprising comparison devices for comparing the interrogated measured value with stored desired measured values, the interrogated measured value being compared in each case to a desired quiescent value, characterized in that
a) a first counter (Z1) is provided for non-quiescent values (NRW), the value of which counter is increased by unity when the interrogated measured value (MW) deviates from the desired quiescent value (MWR) by a prescribable amount, in which case the interrogated measured value (MW) is compared to further desired values for wire breakage (MWD) and short circuit (MWK),
b) a second counter (Z2) for wire breakage/short circuit (R/D) is provided, whose value is increased by unity in the event of equality of the interrogated measured value (MW) to the desired wire breakage value (MWD), or of the interrogated measured values (MW) to the desired wire breakage value (MWD) or to the desired short circuit value (MWK),
c) means (MC) are available which set the counters (Z1, Z2, ..) to zero if the interrogated measured value (MW) corresponds to the desired quiescent value (MWR),
d) means (MC) are available which, given an annunciation circuit switched to alert, transmit an alarm annunciation (ANZ AL) for the annunciation circuit concerned, if the first or the second counter (Z1 or Z2) reaches a prescribable counter content (ZW NR ; ZW K/D), the counter content (ZW K/D) of the second counter (Z2) being selected lower than the counter content (ZW NR) of the first counter (Z1).

2. Intruder annunciation system according to Claim 1, characterized in that given an annunciation circuit switched to non-alert a fault annunciation (ANZ K/D) is transmitted for the annunciation circuit concerned if the second counter (Z2) reaches its preselected counter content (ZW K/D).

3. Intruder annunciation system according to Claim 1 or 2, characterized in that an additional counter (Z3) is provided for circuit faults (LST), which is increased in each case by unity when, given deviation from the desired quiescent value (NWR), the interrogated measured value (MW) alternately fluctuates about the desired quiescent value (NWR), and in that an additional fault annunciation (ANZ ST) is transmitted for the annunciation circuit concerned, when the additional counter (Z3) (LST for circuit faults) reaches a preselectable counter content (ZW STS or ZW STU).

4. Intruder annunciator system according to Claim 3, characterized in that depending upon the alert/non-alert switching different counter content values (ZW STS or ZW/STU) can be preselected for the additional counter (Z3) (LST for circuit faults), the counter content value (ZW STS) being selected lower given alert switching than the counter content value (ZW STU) given non-alert switching.

5. Intruder annunciation system according to one of Claims 1 to 4, characterized in that an alarm value memory (SP4) is provided, into which the interrogated measured value (MW) is written given deviation from the desired quiescent value (NWR), in that with each further interrogation the interrogated measured value (MW) is compared to the stored alarm value (AW), in that given non-equality the interrogated measured value (MW) is written as new alarm value (AW) into the alarm value memory (SP4), in that a further counter (Z4) is provided for equal alarm values (GAW), which is increased by unity when the interrogated measured value is approximately equal to the stored alarm value (AW), and which is set to zero when the interrogated measured value (MW) corresponds to the desired quiescent value (MWR), and in that given alert switching an alarm annunciation (ANZ AL) is transmitted for the annunciation circuit concerned when the further counter (Z4) for equal alarm values (GAW) reaches a preselectable counter content (ZW GAW).

6. Intruder annunciation system according to Claim 5, characterized in that the individual counters can be set to different counter content values in each case.

7. Intruder annunciation system according to Claim 5, characterized in that given alert switching the further counter (Z4) for equal alarm values (GAW) is set to an equally low counter content (ZW GAW corresponds to ZW K/D) as the second counter (Z2) for wire breakage/short circuit (K/D).

8. Intruder annunciation system according to one of Claims 1 to 7, characterized in that the counters and memories are provided separately for each annunciation circuit.

9. Intruder annunciation system according to one of Claims 1 to 7, characterized in that the counter memories are provided in common for a plurality of annunciation circuits, and in that in each case one counter is assigned to the memory set of an annunciation circuit if the interrogated measured value concerned deviates from the desired quiescent value.

10. Intruder annunciator system according to one of the preceding claims, characterized in that the preselectable counter content values are formed from respective numerical values that can be written into memories provided for the purpose, which numerical values are compared in each case to the counter content concerned, the interrogation, measuring and comparison devices being formed by a microcomputer (MC), which is connected to the individual memories (SP1 to SP9) and counters (Z1 to Z4) via a bus line (DB).

## Revendications

1. Installation de signalisation d'effraction comportant un central (MC), auquel sont raccordées plusieurs lignes de signalisation (ML), contrôlées par un courant continu et comportant chacune au moins un avertisseur d'effraction et comportant des dispositifs d'interrogation et de mesure servant à interroger régulièrement la valeur de mesure instantanée dans la ligne respective de signalisation, des mémoires (SP1 ... SP9), dans lesquelles on peut enregistrer différentes valeurs de mesures de consigne, et des dispositifs comparateurs servant à comparer la valeur de mesure interrogée à des valeurs de mesure de consigne mémorisées, la valeur de mesure respectivement interrogée étant comparée à une valeur de consigne de repos, caractérisée par le fait que
a) il est prévu un premier compteur (Z1) pour des valeurs de non-repos (NRW), dont la valeur est accrue d'une unité lorsque la valeur de mesure interrogée (MW) s'écarte d'une valeur pouvant être prédéterminée par rapport à la valeur de consigne de repos (MW), auquel cas la valeur de mesure (MW) est comparée à d'autres valeurs de consigne correspondant à une rupture de fil (MWD) et à un court-circuit (MWK),
b) il est prévu un second compteur (Z2) pour une rupture de fillun court-circuit (K/D), dont la valeur est accrue d'une unité en cas d'égalité entre la valeur de mesure interrogée (MW) et la valeur de consigne (MWD) pour une rupture de fil ou entre des valeurs de mesure interrogées (MW) et la valeur de consigne (MWD) pour une rupture de fil ou la valeur de consigne (MWK) pour un court-circuit,
c) il est prévu des moyens (MC), qui règlent à zéro les compteurs (Z1, Z2, ...), dans le cas où la valeur de mesure interrogée (MW) correspond à la valeur de consigne de repos (MWR),
d) il est prévu des moyens (MC), qui dans le cas où une ligne de signalisation est activée, délivrent une signalisation d'alarme (ANZ L) pour la ligne de signalisation considérée, lorsque le premier ou le second compteur (Z1 ou Z2) atteint un état de comptage pouvant être prédéterminé (ZW NR ; ZW K/D), l'état de comptage (ZW K/D) du second compteur (Z2) étant choisi inférieur à l'état de comptage (ZW NR) du premier compteur (Z1).

2. Installation de signalisation d'effraction suivant la revendication 1, caractérisée par le fait que dans le cas d'une ligne de signalisation non activée, une signalisation de perturbation (ANZ KID) est délivrée par la ligne de signalisation considérée lorsque le second compteur (Z2) atteint son état de comptage présélectionné (ZW K/D).

3. Installation de signalisation d'effraction suivant la revendication 1 ou 2, caractérisée par le fait qu'il est prévu, pour des perturbations de ligne (LST), un compteur supplémentaire (Z3), qui est augmenté respectivement d'une unité, dans le cas d'un écart par rapport à la valeur de consigne de repos (MWR), la valeur de mesure interrogée (MW) varie d'une manière alternative autour de cette valeur de consigne, et qu'une signalisation supplémentaire de perturbation (ANZ ST) est délivrée pour la ligne de signalisation considérée, lorsque le compteur supplémentaire (Z3) (pour des perturbations de ligne LST) atteint un état de comptage pouvant être présélectionné (ZW STS ou ZW STU).

4. Installation de signalisation d'effraction suivant la revendication 3, caractérisée par le fait qu'en fonction de l'activation/non activation, on peut présélectionner pour le compteur supplémentaire (Z3) (pour des perturbations de ligne LST), des valeurs d'état de comptage différentes (ZW STS ou ZW STU), la valeur d'état de comptage (ZW STS) dans le cas d'une activation étant choisie inférieure à la valeur d'état de comptage (ZW STU) dans le cas d'une non activation.

5. Installation de signalisation d'effraction suivant l'une des revendications 1 à 4, caractérisée par le fait qu'il est prévu une mémoire de valeurs d'alarme (SP4), dans laquelle la valeur de mesure interrogée (MW) est enregistrée dans le cas d'un écart par rapport à la valeur de consigne de repos (MWR), que lors de chaque interrogation ultérieure, la valeur de mesure interrogée (MW) est comparée à la valeur d'alarme mémorisée (AW), qu'en cas d'inégalité, la valeur de mesure interrogée (MW) est enregistrée en tant que nouvelle valeur d'alarme (AW) dans la mémoire de valeurs d'alarme (SP4), qu'il est prévu, un autre compteur (Z4) pour des valeurs d'alarme identiques (GAW), qui est accru d'une unité lorsque la valeur de mesure interrogée est approximativement égale à la valeur d'alarme mémorisée (AW) et qui est réglé à zéro lorsque la valeur de mesure interrogée (MW) correspond à la valeur de consigne de repos (MWR), et que dans le cas d'une activation, une signalisation d'alarme (ANZ AL) est délivrée pour la ligne de signalisation considérée, lorsque l'autre compteur (Z4) pour des valeurs d'alarme identiques (GAW) atteint un état de comptage pouvant être présélectionné (ZW GAW).

6. Installation de signalisation d'effraction suivant la revendication 5, caractérisée par le fait que les différents compteurs peuvent être réglés sur des valeurs respectives différentes d'état de comptage.

7. Installation de signalisation d'effraction suivant la revendication 5, caractérisée par le fait que dans le cas d'une commutation nette, l'autre compteur (Z4) pour des valeurs d'alarme identiques (GAW) est réglé sur un état de comptage (ZW GAW correspond à ZW K/D) aussi faible que celui du second compteur (Z2) pour une rupture de fil/un court-circuit (KID).

8. Installation de signalisation d'effraction suivant l'une des revendications 1 à 7, caractérisée par le fait que les compteurs et les mémoires sont prévus séparément pour chaque ligne de signalisation.

9. Installation de signalisation d'effraction suivant l'une des revendications 1 à 7, caractérisée par le fait que les mémoires de comptage sont prévues en commun pour plusieurs lignes de signalisation et qu'un compteur respectif est associé à l'ensemble de mémoires d'une ligne de signalisation, lorsque la valeur de mesure interrogée considérée s'écarte de la valeur de consigne de repos.

10. Installation de signalisation d'effraction suivant l'une des revendications précédentes, caractérisé par le fait que les valeurs d'état de comptage, qui peuvent être présélectionnées, sont formées par des valeurs respectives de comptage, qui peuvent être enregistrées dans des mémoires prévues à cet effet et sont comparées respectivement à l'état de comptage considéré, les dispositifs d'interrogation, de mesure et de comparaison étant formés par un micro-ordinateur (MC), relié par une ligne formant bus (DB) aux différentes mémoires (SP1 à SP9) et aux différents compteurs (Z1 à Z4).
